# EUROPÄISCHE PATENTANMELDUNG

(11) **EP 1 223 636 A1**
(43) Veröffentlichungstag der Anmeldung: **17.07.2002**
(21) Anmeldenummer: 01129741.3
(22) Anmeldetag: 13.12.2001
(51) Int. Cl.: H01P 11/00, H01P 3/123, H01P 5/08, H01P 1/16

(54) **Übermodiertes Hohlleiterübergangsstück und Verfahren zu dessen Herstellung**

(30) Priorität: 19.12.2000 DE 10063371
(71) Anmelder: Spinner GmbH Elektrotechnische Fabrik, 80335 München (DE)
(72) Erfinder: Pitschi, Franz, Dr.-Ing., 83700 Rottach-Egern (DE)
(74) Vertreter: Prietsch, Reiner, Dipl.-Ing.

(57) **Zusammenfassung**

Eine Hohlleiterarmatur mit einer zumindest hohlkegelähnlichen Innenkontur und in Axialebenen liegenden Blenden (5) dient zum Verbinden eines Grundwellenhohlleiters mit einem übermodierten Hohlleiter und kann dann besonders kostengünstig hergestellt werden, wenn die Mantellinien der Innenkontur gerade Strecken (11, 21, 31) sind, die durch die beiden Stirnflächenquerschnitte der Armatur verlaufen oder höchstens die Kontour dieser beiden Stirnflächenquerschnitte berühren. Diese Konstruktion ermöglicht es, die Innenkontur der Armatur durch Funkenerosion mittels einer Drahtelektrode zu erzeugen.

## Beschreibung

Die Erfindung betrifft eine Hohlleiterarmatur mit einer zumindest hohlkegelähnlichen Innenkontur und in Axialebenen liegenden Blenden, zum Verbinden eines Hohlleiters, dessen Querschnitt für den Betrieb im Grundwellenmodus dimensioniert ist, mit einem Hohlleiter, dessen Querschnitt für den Betrieb in einem Wellenmodus höherer Ordnung dimensioniert ist.

Die Erfindung betrifft des weiteren ein Verfahren zum Herstellen ein einer derartigen Hohlleiterarmatur.

Hohlleiter, die für den Betrieb in einem Wellenmodus höherer Ordnung ausgelegt sind und in Anlehnung an die im englischen übliche Bezeichnung "overmoded waveguides" als übermodierte Hohlleiter bezeichnet werden, gewinnen zunehmend an Bedeutung, weil sie - vor allem für sehr hohe Frequenzen - eine geringere Dämpfung als "klassische" Hohlleiter, das heißt solche, die im Grundmodus betrieben werden, haben. Solche übermodierten Hohlleiter werden häufig mit einem anderen als dem für Grundwellenhohlleiter weitgehend üblichen, kreisförmigen oder rechteckigen Querschnitt, nämlich insbesondere mit einem näherungsweise elliptischen Querschnitt, hergestellt.

Zur Verbindung vom im Grundmodus betriebenen Hohlleitern (z.B. rechteckigen Querschnitts) mit solchen übermodierten Hohlleitern sind Hohlleiterarmaturen der eingangs genannten Gattung erforderlich und bekannt, deren Innenkontur einschließlich der erforderlichen Blenden unter Einsatz von ebenfalls bekannten Rechenverfahren (vgl. S. Hein: "Gauge Techniques in Time and Frequency Domain" TLM, Computer Physics Comm. 136 (2001), Seiten 77 bis 89) iterativ teils rechnerisch teils empirisch bestimmt wird. In der schließlich ermittelten Form werden solche Hohlleiterarmaturen entweder als Feingußteil mit gegossenen oder eingelöteten Blenden oder als Galvanoplastikteil mit eingalvanisierten Blenden und angalvanisierten Flanschen hergestellt, weil andere Herstellungsverfahren, insbesondere durch spanende Bearbeitung, wegen der im Verhältnis zum Querschnitt großen Baulänge und/oder wegen des sich rechnerisch ergebenden, häufig einer Cosinusfunktion folgenden, längenabhängigen Verlaufes der Innenkontur undurchführbar oder zumindest völlig unwirtschaftlich sind.

Allerdings sind sowohl das Feingußverfahren als auch das Galvanoplastikverfahren besonders teuere Herstellungstechniken, die zudem mit einem nicht unerheblichen Ausschußrisiko verbunden sind und die zu beträchtlichen Herstelltoleranzen führen. Zur Einhaltung der geforderten elektrischen Parameter, insbesondere des Reflexionsfaktors, ist deshalb in der Regel ein nachträglicher Abgleich erforderlich.

Der Erfindung liegt die Aufgabe zugrunde, eine kostengünstigere Hohlleiterarmatur der einleitend angegebenen Gattung und ein Verfahren zu deren Herstellung zur Verfügung zu stellen.

Diese Aufgabe ist bei einer Hohlleiterarmatur mit den im Oberbegriff des Anspruches 1 angegebenen Merkmalen erfindungsgemäß dadurch gelöst, daß die Mantellinien der Innenkontur gerade Strecken sind, die durch die beiden Stirnflächenquerschnitte der Armatur verlaufen oder höchstens die Kontur dieser beiden Stirnflächenquerschnitte berühren.

Diese im Verhältnis zu den bisherigen Hohlleiterarmaturen zum Verbinden eines im Grundwellenmodus betriebenen Hohlleiters mit einem übermodierten Hohlleiter vereinfachte Innenkontur läßt sich für den jeweiligen Anwendungsfall, das heißt die Querschnitte der zu verbindenden Hohlleiter und die Betriebsfrequenz, nach den bekannten Verfahren, z. B. wie in dem oben genannten Aufsatz beschrieben, rechnerisch und empirisch ermitteln.

Insbesondere kann die Innenkontur mindestens zwei ohne Querschnittssprung axial aneinander anschließenden hohlkegelstumpfähnlichen Abschnitten entsprechen, deren Mantellinien jeweils für sich der Bedingung genügen, daß sie gerade Strecken sind, die durch die beiden Stirnflächenquerschnitte der Armatur verlaufen oder höchstens die Kontur dieser beiden Stirnflächenquerschnitte berühren (Anspruch 2).

Vorteilhaft können dabei die Blenden einstückig mit der Armatur sein (Anspruch 3), aber selbstverständlich auch - wie bisher - nachträglich über gefräste, axial verlaufende Schlitze von außen in die Armatur eingesetzt und mit dieser verlötet oder in anderer Weise elektrisch leitend verbunden werden.

Die erfindungsgemäß gestaltete Innenkontur der Armatur ermöglicht deren Herstellung nach folgendem, kostengünstigen, zur Herstellung der bisher bekannten Hohlleiterarmaturen mit einen vorgegebenen Krümmungsradius aufweisenden Mantellinien der Innenkontur nicht anwendbaren Verfahren, das die Schritte umfaßt:
a) ausgehend von den Querschnitten der zu verbindenden Hohlleiter und dem gewünschten Wellenmodus werden zumindest die Innenkontur und die Länge so errechnet, daß die Mantellinien auf Geraden liegen, die durch die beiden Stirnflächenquerschnitte der Armatur verlaufen oder höchstens die Kontur dieser beiden Stirnflächenquerschnitte schneiden;
b) ausgehend von einem Rohling mindestens der errechneten Länge und mit einer Durchgangsbohrung, deren Durchmesser gleich dem kleinsten Innenmaß der Armatur ist, wird der verbleibende überschüssige Teil des Werkstoffes durch Funkenerosion mittels mindestens einer Drahtelektrode entfernt, die die Innenkontur längs deren Mantellinien abfährt.

Zur Durchführung dieses Verfahrens geeignete NC-Drahterodiermaschinen sind an sich bekannt, konnten aber aus den weiter oben angegebenen Gründen zur Herstellung der gattungsgemäßen, speziellen Hohlleiterarmaturen nicht eingesetzt werden.

Vorzugsweise wird der Rohling mit einer an sein längenabhängiges Innenmaß angepaßten, gestuften Bohrung versehen, um die durch Funkenerosion abzutragende Werkstoffmenge zu vermindern (Anspruch 5).

Abhängig von den konkret erforderlichen Stirnflächenquerschnitten und den späteren Betriebsbedingungen der Armatur wird es häufig notwendig sein, daß im vorgenannten Schritt a) die Innenkontur so errechnet wird, daß sie aus mindestens zwei axial aneinander anschließenden, zumindest hohlkegelähnlichen Segmenten besteht, deren Mantellinien jeweils für sich die Bedingung des Schrittes a) erfüllen (Anspruch 6).

Weil das Drahterodieren die Erzeugung von Hinterscheidungen aufweisenden Querschnitten nicht zuläßt, kann es notwendig sein, durch das Drahterodieren entstandene, jedoch elektrisch störende Teile von Blenden anschließend spanend oder durch Funkenerosion mittels eines stempelartigen Erodierwerkzeuges zu entfernen (Anspruch 7).

Alternativ können die elektrisch benötigten Blenden in einem weiteren Fertigungsschritt über zuvor gefräste Axialschlitze in die Armatur eingesetzt und, wie üblich, nach dem Abgleich mit der Armatur verlötet oder in anderer Weise elektrisch verbunden werden (Anspruch 8).

Selbstverständlich ist grundsätzlich anzustreben, die Gesamtlänge der Armatur so kurz wie möglich zu halten, was durch iterative Benutzung eines der bekannten Rechenverfahren zur Bestimmung der erfindungsgemäßen Innenkontur der Armatur ausgehend von deren Anschlußquerschnitten, der Betriebsfrequenz und den beteiligten Wellenmoden, gelingt. Der so gewonnene Datensatz für die Geometrie der Innenkontur bildet die Eingangsdaten für die NC-Drahterodiermaschine, die den Rohling fertigbearbeitet. Es hat sich gezeigt, daß auf diese Weise die Gesamtlänge einer Armatur nach der Erfindung im Vergleich zu einer Armatur der bisher bekannten Art beträchtlich, je nach Anwendungsfall zum Beispiel auf rund die Hälfte, verringert werden kann.

In der Zeichnung ist ein Ausführungsbeispiel einer Hohlleiterarmatur nach der Erfindung vereinfacht dargestellt. Es zeigt:
- Fig. 1a: einen Längsschnitt
- Fig. 1b: die zugehörige Stirnansicht von rechts
- Fig. 1c: die zugehörige Stirnansicht von links
- Fig. 1d: einen im Verhältnis zu Fig. 1a um 90° um die Längsachse gedrehten Längsschnitt und
- Fig. 2: die Armatur in der Schnittdarstellung der Figur 1d während des Drahterodierens.

Die in den Figuren 1a bis 1d etwa im Maßstab 1:1 dargestellte Hohlleiterarmatur ist beispielhaft für einen Frequenzbereich von 21,2 bis 23,6 GHz ausgelegt und dient zum Verbinden eines im Grundwellenmodus betriebenen, an den in Figur 1a linksseitigen Flansch anzuschließenden Hohlleiters mit rechteckigem Querschnitt mit einem übermodierten, z.B. in den Moden eH₁₁ oder oH₁₁ betriebenen, an den in Fig. 1a rechtsseitigen Flansch anzuschließenden Hohlleiters mit näherungsweise elliptischem Querschnitt. Die Ausbildung der beiden Anschlußflansche mit den angedeuteten Gewindelöchern ist nicht Gegenstand der Erfindung und bedarf daher keiner näheren Erläuterung.

Die Innenkontur der Armatur setzt sich aus drei axial aneinander ohne geometrischen Stoß anschließenden Abschnitten A1, A2, A3 zusammen, von denen jeder etwa einem Hohlkegelstumpf entspricht. In den Innenraum der Armatur ragen zwei mit der Armatur einstückige, in einer die gestrichelte Mittelachse enthaltenden Axialebene liegende Blenden 4, 5, deren axiale Länge und deren lichter Abstand b auf den Anwendungsfall bezogen rechnerisch oder experimentell bestimmt sind. Ebenfalls rechnerisch bestimmt sind die Konturen der Abschnitte A1 bis A3, mit der Maßgabe, daß die in der Ebene der jeweiligen Anschlußflansche liegenden Stirnflächenquerschnitte der Abschnitte A1 und A3 gleich dem jeweiligen (Innen-) Querschnitt der anzuschließenden Hohlleiter sein müssen und vor allem, daß die Mantellinien dieser zumindest näherungsweise Hohlkegelstümpfen entsprechenden Abschnitte A1 bis A3 jeweils für sich der Bedingung genügen müssen, daß sie gerade Strecken sind, die für jeden Abschnitt der Bedingung genügen, daß sie durch die beiden Stirnflächenquerschnitte der Armatur verlaufen und höchstens die Kontur, d.h. die Ränder, dieser beiden Stirnflächenquerschnitte berühren. Dies ist beispielhaft in der Figur 1d durch die Linie 11 für den Abschnitt A1, durch die Linie 21 für den Abschnitt A2 und durch die Linie 31 für den Abschnitt A3 veranschaulicht. Für die Blenden 4, 5 gilt, daß deren freie Längsränder die genannte Bedingung ohnehin einhalten, weil sie zumindest in der Regel ohnehin parallel zur Mittelachse der Armatur sind.

Die Einhaltung dieser Bedingung ermöglicht die Herstellung der gesamten Innenkontur der Armatur über die Abschnitte A1, A2 und A3 durch Funkenerosion mittels einer Drahtelektrode. Dies ist schematisch vereinfacht für eine praktisch fertigerodierte Armatur in Figur 2 dargestellt.

Zuvor wurde ein Rohling z.B. abgedreht und mit einer Bohrung oder Ausnehmung entsprechend dem kleinsten Innenmaß der Armatur versehen, das ist hier die Breite der Schmalseite des Rechteckquerschnittes in der linken Stirnfläche, vgl. Fig. 1c. Ausgehend von der rechten Stirnfläche kann weiteres Material z.B. durch eine Sackbohrung größeren Durchmessers entfernt werden, um die durch Drahterosion abzutragende Werkstoffmenge zu vermindern. In diesem Bearbeitungsschritt kann auch schon die axiale Länge der anschließend durch Erodieren erzeugten, stehenbleibenden Blenden auf das Sollmaß beschränkt werden. Dann kommt das Werkstück in die Erodiermaschine.

Das Werkstück befindet sich, wie üblich, in einem Ölbad. Zur Bearbeitung z.B. des Abschittes A2 verläuft eine Drahtelektrode 40 von der angedeuteten, oberen Düse 41 einer nicht dargestellten NC-Funkenerosionsmaschine durch die Armatur längs der der Linie 21 in Figur 1d entsprechenden Mantellinie dieses Abschnittes A3 zu der unteren Düse 42 und bewegt sich dabei, wie üblich, entsprechend dem angedeuteten Pfeil 43. Wenn die axiale Länge der Blende nicht schon durch die oben erwähnte Bearbeitung des Rohlings auf das Sollmaß gebracht worden ist, ist zuvor durch Erodieren die Blende 5' zunächst mit einer sich über die gesamte Länge bzw. Höhe der Armatur erstreckenden axialen Länge erzeugt worden, von der der obere Teil während des Erodierens der kegelstumpfähnlichen Innenkontur des Abschnitts A2 zwangsläufig mitabgetragen wurde. Um die Blende 5' auf auf ihr Sollmaß in axialer Richtung zu bringen, vgl. Figuren 1a und 1d, werden in diesem Fall die noch überschüssigen, bzw. störenden Teile 5a und 5b in einem nachfolgenden Fertigungsschritt spanend oder durch Senkerodieren entfernt.

## Patentansprüche

1. Hohlleiterarmatur mit einer zumindest hohlkegelähnlichen Innenkontur und in Axialebenen liegenden Blenden, zum Verbinden eines Hohlleiters, dessen Querschnitt für den Betrieb im Grundwellenmodus dimensioniert ist, mit einem Hohlleiter, dessen Querschnitt für den Betrieb in einem Wellenmodus höherer Ordnung dimensioniert ist, **dadurch gekennzeichnet, daß** die Mantellinien der Innenkontur gerade Strecken (11, 21, 31) sind, die durch die beiden Stirnflächenquerschnitte der Armatur verlaufen oder höchstens die Kontur dieser beiden Stirnflächenquerschnitte berühren.

2. Hohlleiterarmatur nach Anspruch 1, **dadurch gekennzeichnet, daß** die Innenkontur mindestens zwei ohne Querschnittssprung axial aneinander anschließenden hohlkegelstumpfähnlichen Abschnitten (A1, A2, A3) entspricht, deren Mantellinien jeweils für sich der Bedingung genügen, daß sie gerade Strecken (11, 21, 31) sind, die durch die beiden Stirnflächenquerschnitte der Armatur verlaufen oder höchstens die Kontur einer und/oder beider Stirnflächenquerschnitte berühren.

3. Hohlleiterarmatur nach Anspruch 1 oder 2, **dadurch gekennzeichnet, daß** die Blenden (4, 5) einstückig mit der Armatur sind.

4. Verfahren zur Herstellung einer Hohlleiterarmatur insbesondere nach einem der Ansprüche 1 bis 3, **gekennzeichnet durch** folgende Schritte:
a) ausgehend von den Querschnitten der zu verbindenden Hohlleiter und dem gewünschten Wellenmodus werden zumindest die Innenkontur und die Länge so errechnet oder experimentell ermittelt, daß die Mantellinien auf Geraden (11, 21, 31) liegen, die **durch** die beiden Stirnflächenquerschnitte der Armatur verlaufen oder höchstens die Kontur dieser beiden Stirnflächenquerschnitte berühren;
b) ausgehend von einem Rohling mindestens der errechneten Länge und mit einer Durchgangsbohrung, deren Durchmesser gleich dem kleinsten Innenmaß (b) der Armatur ist, wird der verbleibende überschüssige Teil des Werkstoffes **durch** Funkenerosion mittels mindestens einer Drahtelektrode entfernt, die die Innenkontur längs deren Mantellinien abfährt.

5. Verfahren nach Anspruch 4, **dadurch gekennzeichnet, daß** der Rohling mit einer an sein längenabhängiges Innenmaß angepaßten, gestuften Ausnehmung versehen wird, um die durch Funkenerosion abzutragende Werkstoffmenge zu vermindern.

6. Verfahren nach Anspruch 4 oder 5, **dadurch gekennzeichnet, daß** im Schritt a) die Innenkontur so errechnet wird, daß sie aus mindestens zwei axial aneinander anschließenden,hohlkegelähnlichen Abschnitten (A1, A2, A3) besteht, deren Mantellinien jeweils für sich die Bedingung des Schrittes a) erfüllen.

7. Verfahren nach einem der Ansprüche 4 bis 6, **dadurch gekennzeichnet, daß** durch das Drahterodieren entstandene, jedoch elektrisch störende Teile (5a, 5b) von Blenden (5, 5') spanend oder durch Funkenerosion entfernt werden.

8. Verfahren nach einem der Ansprüche 4 bis 6, **dadurch gekennzeichnet, daß** die elektrisch benötigten Blenden in einem weiteren Fertigungsschritt eingesetzt werden.
